# EUROPÄISCHE PATENTSCHRIFT

(11) **EP 0 448 581 B1**
(45) Veröffentlichungstag und Bekanntmachung des Hinweises auf die Patenterteilung: **01.09.1993**
(21) Anmeldenummer: 90900135.6
(22) Anmeldetag: 05.12.1989
(51) Int. Cl.: C11D 3/39, C11D 1/831, C11D 10/04

(54) **FLÜSSIGES BIS PASTÖSES, BLEICHMITTELHALTIGES WASCHMITTEL**
WASHING AGENT CONTAINING BLEACH, IN LIQUID TO PASTE FORM
COMPOSITION DE LAVAGE LIQUIDE A PATEUSE, CONTENANT UN AGENT DE BLANCHIMENT

(30) Priorität: 14.12.1988 DE 3842007
(43) Veröffentlichungstag der Anmeldung: 02.10.1991
(73) Patentinhaber: Henkel Kommanditgesellschaft auf Aktien, 40191 Düsseldorf (DE)
(72) Erfinder: TRABITZSCH, Uwe, W-4030 Ratingen-Homberg (DE); AMBERG, Günther, W-4040 Neuss 22 (DE); SCHULZ, Paul, W-5600 Wuppertal 1 (DE); PAILLAU, Jean-Marie, F-78170 La-Celle-Saint-Cloud (FR)
(86) Internationale Anmeldenummer: EP8901487
(87) Internationale Veröffentlichungsnummer: WO9006986

(56) Entgegenhaltungen:
- EP-A- 0 150 532
- EP-A- 0 228 011
- FR-A- 2 145 644
- FR-A- 2 262 108
- GB-A- 2 195 125

## Beschreibung

Die Erfindung betrifft ein phosphatfreies, flüssiges bis pastöses Waschmittel, das aufgrund seiner speziellen Tensidzusammensetzung, einer stark alkalischen, phosphatfreien Builderkomponente und einem Gehalt an Bleichmitteln in erster Linie zum Einsatz in generblichen Wäschereien bestimmt ist.

Pastöse, im wesentlichen wasserfreie Waschmittel mit einem Gehalt an bleichend wirkenden Perverbindungen sind bekannt. In DE-B-12 79 878 (GB-A-12 05 711) ist ein pastöses Mittel beschrieben, dessen flüssige Phase aus nichtionischen Tensiden und niederer Alkoholen besteht. Als Gerüstsalze werden Natriumtripolyphosphat (TPP) und Soda, als Bleichmittel Natriumperborat-monohydrat eingesetzt. Um ein Entmischen der Pasten bei der Lagerung zu vermeiden, werden die Feststoffe fein gemahlen und dem Mittel zusätzlich Suspensionsstabilisaioren in Form feinteiliger Kieselsäure zugesetzt. Aus DE-A-22 33 771 (US-A-3 850 831) sind Waschpasten bekannt, die als flüssige Phase Gemische aus nichtionischen Tensiden und Polyolen und als Gerüstsalze Phosphate, Citrat und Nitrilotriacetat enthalten. Auch Wasserglas, d.h. ein schwach alkalisch reagierendes Silikat der Zusammensetzung Na20 : SiO₂ = 1 : 3,3, kann anwesend sein. Als Perverbindung kommt Perborat in Frage.

EP-A-30 096 lehrt, daß man die Feststoffe, bestehend aus Gerüstsalzen und Persalzen, auf Korngrößen unter 10 µm vermahlen muß, um ein Entmischen der Pasten während der Lagerung zu vermeiden. Die Gerüstsalze bestehen im wesentlichen aus Polyphosphaten. Auch Metasilikate und organische Buildersalze können anwesend sein, jedoch werden hierzu keine näheren Angaben gemacht. Die Tensidkomponente besteht ausschließlich aus flüssigen nichtionischen Tensiden. Anionische Tenside sind in den Pasten nicht enthalten. Für die hohen Anforderungen in gewerblichen Wäschereien hinsichtlich einwandfreier Waschergebnisse gegenüber den unterschiedlichsten Anschmutzungen bei möglichst kurzen Waschzeiien im Interesse einer hohen Ausnutzung der aufwendigen Waschanlagen sind die Mittel unbefriedigend.

Die vorliegende Erfindung ermöglicht hier eine wesentliche Verbesserung. Dabei war zu berücksichtigen, daß die Mittel während des Waschprozesses und auch im Nachspülgang möglichst wenig schäumen, da eine hohe Schaumentwicklung nicht nur zu Betriebsstörungen durch ausfließende Lauge führt, sondern auch schlechtere Waschergebnisse liefert, da ein hohes Schaumpolster die notwendige mechanische Bearbeitung des Waschgutes dämpft. Weiterhin ist im Interesse einer minimalen Abwasserbelastung eine weitgehende Phosphatfreiheit anzustreben. P-freie Waschmittel erfordern jedoch gegenüber P-haltigen Mitteln ein geändertes Gesamtkonzept um einen Abfall des Reinigungsvermögens zu vermeiden. Bei pulverförmigen Waschmitteln ist diese Entwicklung schon weit fortgeschritten während bei pastösen Mitteln die Probleme wegen der beschränkten Auswahlmöglichkeit hinsichtlich der brauchbaren Rohstoffe sehr viel größer sind. Im gewerblichen Bereich verdienen jedoch flüssige bzw. pastöse Mittel den Vorzug, da sie sich automatisch dosieren lassen.

Die nachfolgende Erfindung beschreibt einen Weg, wie sich die aufgezeigten Probleme vorteilhaft lösen lassen.

Gegenstand der Erfindung ist ein flüssiges bis pastöses, phosphatfreies Waschmittel mit einem jeweils auf das Waschmittel bezogenen Gehalt an
(A) 20 bis 35 Gew.-% einer Tensidkomponente der Zusammensetzung
   (A1) 1 bis 4 Gew.-% an anionischen Tensiden aus der Klasse der Sulfonate und der Seifen, die als Alkalisalze vorliegen,
   (A2) 16 bis 34 Gew.-% an nichtionischen Tensiden mit einem Stockpunkt von höchstens 10 °C, die alkoxylierte lineare Alkohole bzw. in 2-Stellung methylverzweigte Alkohole mit 10 bis 18 C-Atomen oder deren Gemische sind,
(B) 10 bis 35 Gew.-% an komplexierend wirkenden bzw. irdalkalimetallionen bindenden Buildersalzen,
(C) 15 bis 40 Gew.-% Natriummetasilikat,
(D) 8 bis 25 Gew.-% an bleichend wirkenden Persalzen,
(E) bis zu 15 Gew.-% an sonstigen Waschmittelbestandteilen,
(F) weniger als 3 Gew.-% Wasser, mit der Maßgabe, daß die Summe der Komponenten (B + C) = 30 bis 60 Gew.-% beträgt.

Als Bestandteile der Tensidkomponente (A1) eignen sich Alkylbenzolsulfonate mit linearer, 10 bis 13 C-Atome aufweisender Alkylkette, Alkansulfonate mit 12 Dis 16 C-Atomen, wie sie durch Sulfochlorierung bzw. Sulfoxidation von n-Paraffinen und anschließende Überführung in die Alkalisalze erhältlich sind, und in Alphastellung sulfonierte Fettsäureester und fettsaure Salze die sich von gesättigten C₁₂₋₁₈-Fettsäuren und von C₁₋₄-Alkoholen, vorzugsweise Methylalkohol, ableiten. Bevorzugte Sulfonattenside sind Alkylbenzolsulfonate.

Als weitere Bestandteile eignen sich Seifen von gesättigten bzw. einfach ungesättigten C₁₂₋₂₂-Fettsäuren, insbesondere C₁₂₋₁₈-Fettsäuren und Fettsäuregemischen, beispielsweise von Cocos-, Talg- oder Rübölfettsäuren.

Die Tenside der Gruppe (A1) liegen als Alkalisalze, vorzugsweise als Natriumsalze vor. Ihr Anteil, bezogen auf das Mittel, beträgt vorzugsweise 1,5 bis 3 Gew.-%. Als besonders geeignet haben sich Gemische von Alkylbenzolsulfonat und Seifen erwiesen, wobei in diesem Falle der Gehalt der Mittel an Alkylbenzolsulfonat 1 bis 2,8 Gew.-% und an Seifen 0,2 bis 1,5 Gew.-% beträgt. Überraschend hat sich gezeigt, daß die Alkylbenzolsulfonate ungeachtet ihres geringen Anteils an der gesamten Tensidkomponente die Waschkraft der Mittel gegenüber einer reinen Nonionic-Formulierung ganz erheblich steigert. Andererseits führt die Anwesenheit der als sehr schaumaktiv bekannten Sulfonattenside nicht zu einer störenden Zunahme des Schäumens bei der Anwendung.

Die Komponente (A2) besteht aus alkoxylierten, vorzugsweise ethoxylierten linearen Alkoholen bzw. in 2-Stellung methylverzweigten Alkoholen (Oxo-Alkoholen) mit 10 bis 18 C-Atomen, wobei solche mit 18 C-Atomen vorzugsweise überwiegend einfach ungesättigt sind, d.h. überwiegend aus Oleylalkohol bestehen oder deren Gemischen. Die Zahl des Ethylenglykolethergruppen (E0) beträgt in der Regel 2 bis 10, vorzugsweise 3 bis 8 und soll in Bezug auf den Alkoholrest so abgestimmt sein daß die Ethoxylate bzw. Ethoxylatgemische einen Stockpunkt von höchstens 10 °C, vorzuosweise von unter 8 °C aufweisen. Gut brauchbar sind auch Alkoholalkoxylate der allgemeinen Formel R-(PO)ₓ-(EO)_{y}, in der PO für einen Propylenglykoletherrest, x für die Zahlen 1 bis 2 und y für die Zahlen 3 bis 10 stehen. Besonders geeignete Nonionics aus dieser Klasse sind C₁₀₋₁₄-Cocosalkohole mit 3 - 8 EO, Oleylakohol mit 5 - 10 EO, bzw. mit 1 - 2 PO und 4 - 8 EO, C₁₀₋₁₄-Oxoalkohole mit 3 - 8 EO und C₁₂₋₁₅-Oxoalkohole mit 3 - 7 EO, sowie deren Gemische.

Der Anteil der Tensidkomponente (A2) im Mittel beträgt 16 bis 34 Gew.-%, vorzugsweise 18 bis 30 Gew.-%. Die Gesamtmenge der Tenside beträgt 20 bis 35 Gew.-%, vorzugsweise 22 bis 33 Gew.-%.

Die Komponente (B) besteht aus wasserlöslichen oder auch wasserunlöslichen Buildersubstanzen, die Erdalkalimetallionen und ggf. auch Schwermetallionen zu binden bzw. zu sequestrieren vermögen.

Als wasserunlösliche Buildersubstanz eignen sich hydratisierte, feinkristalline, synthetische Zeolithe vom Typ NaA. Geeignete Zeolithe weisen praktisch kein Teilchen größer als 30 µm auf und bestehen vorzugsweise zu wenigstens 80 % aus Teilchen einer Größe kleiner als 10 µm. Ihr Calciumbindevermögen, das nach den Angaben in DE-A-24 12 837 bestimmt wird, liegt im Bereich von 100 bis 200 mg CaO/g. Der Gehalt der Mittel an Zeolithen soll im Interesse einer ausreichenden Fließfähigkeit der Paste vorzugsweise 25 Gew.-% und insbesondere 20 Gew.-% nicht überschreiten.

Besonders geeignete, der Komponente (B) zuzurechnende Buildersubstanzen, die entweder allein oder im Gemisch mit den vorgenannten Zeolithen eingesetzt werden, sind polyanionische, organische Komplexierungsmittel, deren Anteil vorzugsweise insgesamt 10 bis 20 Gew.-% beträgt. Geeignet sind Nitrilotriessigsäure (NTA) und Polyphosphonsäuren in Form der Natriumsalze, wie Ethylendiamin-tetramethylenphosphonsäure (EDTMP), Diethylentriamin-pentamethylenphosphonsäure (DTPMP), Aminotrimethylenphosphonsäure (ADTMP) und insbesondere der 1-Hydroxyethan-1,1-diphosphonsäure (HEDP). Vorzugsweise enthält das Mittel 3 bis 8 Gew.-% NTA (NA-Salz) und 0,5 bis 4 Gew.-% HEDP (Na-Salz). Weiterhin zählen zu dieser Komponente polymere bzw. copolymere Carbonsäuren in Form der Natrium- oder Kaliumsalze, wobei die Natriaumsalze bevorzugt sind. Geeignete Homopolymere sind Polyacrylsäure, Polymethacrylsäure und Polymaleinsäure. Geeignete Copolymere sind solche der Acrylsäure mit Methacrylsäure bzw. Copolymere der Acrylsäure, Methacrylsäure oder Maleinsäure mit Vinylethern, wie Vinylmethylether bzw. Vinylethylether, ferner mit Vinylestern, wie Vinylacetat oder Vinylpropionat, Acrylamid, Methacrylamid sowie mit Ethylen, Propylen oder Styrol. In solchen copolymeren Säuren, in denen eine der Komponenten keine Säurefunktion aufweist, beträgt deren Anteil im Interesse einer ausreichenden Wasserlöslichkeit nicht mehr als 60 Molprozent, vorzugsweise weniger als 50 Molprozent. Als besonders geeignet haben sich Copolymere der Acrylsäure bzw. Methacrylsäure mit Maleisäure erwiesen wie sie beilspielsweise in EP 25 551-B 1 charakterisiert sind. Es handelt sich dabei um Copolymerisate, die 50 bis 90 Gew.-% Acrylsäure bzw. Methacrylsäure und 50 bis 10 Gew.-% Maleinsäure enthalten. Besonders bevorzugt sind solche Copolymere, in denen 60 bis 85 Gew.-% Acrylsäure und 40 bis 15 Gew.-% Maleinsäure vorliegen. Der Gehalt der Mittel an derartigen (Co-)Polymeren beträgt, auf Natriumsalze bezogen, bis zu 10 Gew.-%, vorzugsweise 3 bis 8 Gew.-%.

Die Komponente (C) besteht aus Natriummetasilikat, das ein Na₂O : SiO₂-Verhältnis von 1 : 0,8 bis 1 : 1,5, vorzugsweise 1 : 0,9 bis 1 : 1,1 aufweist. Das Natriumsilikat kommt als wasserfreies Salz zum Einsatz. Sein Anteil beträgt vorzugsweise 20 bis 35 Gew.-%.

Als Komponente (D) kommen Persalze bzw. Perhydratsalze in Frage, wie Natriumperborat-tetrahydrat, Natriumperborat-monohydrat und Natriumpercarbonat. Bevorzugt wird Natriumperborat-monohydrat eingesetzt. Der Gehalt der Mittel and derartigen Perverbindungen beträgt 8 bis 25 Gew.-%, vorzugsweise 10 bis 20 Gew.-%.

Der Bestandteil (E) umfaßt bekannte nichtionische oder anionische Polymere mit vergrauungsinhibierender Wirkung. Besonders geeignet sind Celluloseether, wie Na-Carboxymethylcellulose und deren Gemische mit anderen Celluloseethern, wie Methylcellulose, Ethylcellulose, Hydroxyethylcellulose, Hydroxypropylcellulose oder Mischether, wie Methyl-hydroxyethylcellulose, Methyl-carboxymethylcellulose oder Ethyl-hydroxyethylcellulose. Celluloseether und (Co-)Polymere können mit Vorteil gemeinsam verwendet werden. Als besonders brauchbar haben sich Gemische der Carboxymethylcellulose mit Methylcellulose oder Methyl-hydroxyethylcellulose erwiesen. Der Gehalt der Mittel an Vergrauungsinhibitoren beträgt bis zu 3 Gew.-%, vorzugsweise 0,5 bis 2 Gew.-%.

Als heitere nichttensidische bzw. nicht als Gerüststoff wirkende Bestandteile der Komponente (E) kommen Enzyme, Duftstoffe und übliche optische Aufheller in Frage, insbesondere optische Aufheller mit Substantivität für Cellulosefasern (Baumwolle) aus de Klasse der substituierten Bis-triazinylstilben-disulfonsäuren und der sulfonierten Distyryle, die üblicherweise in Anteilen von 0,05 bis 0,5 Gew.-% eingesetzt werden.

Darüber hinaus können den Pasten noch Mittel zur Verbesserung der Fließfähigkeit zugesetzt werden. Hierzu zählen bekannte Hydrotrope wie Alkylbenzosulfonate mit 1 bis 3 C-Atomen in einer oder zwei Alkylketten in Form der Natriumsalze wie Toluol-, Cumol- oder Xylolsulfonat. Brauchbar sind ferner Lösungsmittel, wie niedere Alkohole und Etheralkohole sowie Polyethylenglykole mit einem Molekulargewicht von 200 bis 1 000. Der Anteil an Polyglykolen kann bis 10 Gew.-% betragen. Alkohole können in gleicher Menge eingesetzt werden, sie sind jedoch weniger bevorzugt.

Der Wassergehalt der Mittel soll möglichst gering sein, da freies Wasser die Viskosität der Mittel erhöht und somit die Verarbeitung und die Dosierung der Mittel erschwert. Wassergehalte von 2 Gew.-% oder weniger sind daher besonders bevorzugt.

Die Herstellung der Mittel erfolgt durch Mischen und Homogenisieren der festen, feinteiligen Bestandteile mit den flüssigen nichtionischen Tensiden (Komponenten A2), insbesondere mit dem flüssigen Tensidgemisch (Komponente A). Überraschenderweise wurde festgestellt, daß auch die festen Alkylbenzolsulfonate etwa zur Hälfte ihres Anteils sich wie flüssige Bestandteil verhalten und somit das Einarbeiten hoher Feststoffanteile begünstigen. Zweckmäßigerweise wird das Gemisch anschließend vermahlen, beispielsweise in einer Kolloidmühle bzw. auf einem Walzenstuhl, so daß die Korngröße der suspendierten Feststoffe zwischen 5 und 80 µm, vorzugsweise 10 bis 50 µm liegt. Der Anteil grober Teilchen (über 80 µm) soll bevorzugt unter 20, insbesondere unter 5 Gew.-% liegen.

Die Mittel werden im allgemeinen in einer Konzentration von 4 bis 12 g/l, vorzugsweise 5 bis 10 g/l eingesetzt, wobei zweckmäßigerweise enthärtetes, d.h. auf einen Härtegrad von weniger als 2 °dH, insbesondere weniger als 1 °dH enthärtetes Wasser, zum Ansetzen der Waschlauge verwendet wird.

Die Mittel zeichnen sich durch ein hohes Wasch- und Bleichvermögen und eine geringe, nicht störende Schaumentwicklung bei der Anwendung aus. Überraschend hat sich gezeigt, daß die Mittel auch bei langdauernder Lagerung unter wechselnden Klimabedingungen außerordentlich stabil gegen Sauerstoffverlust und gegen Entmischung sind. Sie eignen sich aufgrund ihrer günstigen rheologischen Eigenschaften gut zum Einsatz in automatischen Dosieranlagen, da sie unter Einwirkung von Scherwirkungen niedrigviskos und gut förderbar, im Ruhezustand jedoch höherviskos und damit lagerbeständig sind.

### Beispiele

Die Zusammensetzung der Mittel ist Tabelle 1 zu entnehmen. Es bedeuten:
- ABS: = Natriumsalz einer linearen C₁₀₋₁₃-Alkylbenzolsulfonsäure (mittlere Alkylkettenlänge C_{11,8})
- Seife: = Natriumseife aus hydrierten Talgfettsäuren
- CA-3EO: = Cocosalkohol C₁₂₋₁₄ mit 3EO
- OA-3EO: = Oxoalkohol C₁₂₋₁₅ mit 3EO
- OA-6EO: = Oxoalkohol C₁₂₋₁₅ mit 6EO
- OA-7EO: = Oxoalkohol C₁₂₋₁₅ mit 7EO
- CO-1/6: = Cetyl-Oleylalkohol mit 55 % Anteil Oleylalkohol + 1 PO + 6EO

Das Metasilikat wies die Zusammensetzung Na₂O:SiO₂ = 1:1 auf. Das Perborat wurde in Form des Monohydrats eingesetzt. Das Copolymere setzte sich aus Acrylsäure und Maleinsäure (3:1) zusammen und wies ein Molekulargewicht von ca. 70 000 auf. Der Celluloseether bestand aus einem 2:1-Gemisch aus Na-Carboxymethylcellulose und Methylhydroxyethylcellulose (Hydroxyethyl-Gehalt 0,8 Gew.-%). Als optische Aufheller kam das Na-Salz der 4,4'-Bis-(2-anilino-4-morpholino-1,3,5-triazin-6-yl-amino)-stilben-2,2'-disulfonsäure zum Einsatz. Das Wasser entstammte dem Feuchtigkeitsgehalt der verwendeten Rohstoffe. Polydiol war ein Polyethylenglykol mit dem Molekulargewicht 400. Die in der Tabelle angegebenen Gehalte bedeuten Gewichtsprozente.

Die Stabilität des Aktivsauerstoffs und die Entmischungstendenz wurden unter verschiedenen Lacerbedingungen getestet und zwar:
a) bei 22 °C Raumtemperatur,
b) in der Klimakammer bei 30 °C und 80 % relativer Luftfeuchtickeit,
c) im Wechselklima abwechselnd bei + 40 °C und - 10 °C.

In allen Fällen betrug der Aktivsauerstoffgehalt der getesteten Proben nach 8 Wochen noch 100 % des Ausgangswertes. Ein Entmischen hatte nicht stattgefunden.

### Waschversuche

Eine Waschmaschine (Typ Frista ^{(R)}) wurde mit leicht verschmutzter Füllwäsche (einmal benutzte Bett- und Tischwäsche) und Testlappen mit folgenden Anschmutzungen beladen:
- S1: Staub-Wollfett auf Baumwolle,
- S2: Blut auf Baumwolle,
- S3: Milchkakao auf Baumwolle,
- S4: Staub-Hautfett auf veredelter Baumwolle,
- S5: Staub-Hautfett auf Mischgewebe aus veredelter Baumwolle und Polyester,
- S6: Staub-Wollfett auf Mischgewebe (wie S5),
- S7: Rotwein auf Baumwolle,
- S8: Tee auf Baumwolle.

Die Wäschemenge betrug 7,5 kg, die Wasserhärte 0 °dH, Normalprogramm (ohne Vorwäsche), Waschmittelkonzentration 4 g/l, 5 Minuten bei 40 °C und 15 Minuten bei 90 °C, dreimaliges Nachspülen.

Die prozentuale Remission (gegen Weißtandard) wurde photometrisch ausgewertet. Die Zahlenwerte sind Mittelwerte aus 3 Parallelbestimmungen (Streuung 2 %). Die Ergebnisse sind in der folgenden Tabelle 2 zusammengestellt. Zum Vergleich V wurde ein ähnlich zusammengesetztes, pastenförmiges Waschmittel des Handels getestet, das keine anionischen Tenside enthielt.

Die Schaumentwicklung war in allen Fällen gering, d.h. das Schaumniveau lag im Hauptwaschgang maximal 8 bis 10 cm über dem Flüssigkeitsniveau und im 1. Nachspülgang 4 bis 6 cm über dem Flüssigkeitsniveau. Im 3. Nachspülgang war keine Schaumentwicklung mehr sichtbar.

## Patentansprüche

1. Flüssiges bis pastöses, phosphatfreies Waschmittel mit einem jeweils auf das Waschmittel bezogenen Gehalt an
(A) 20 bis 35 Gew.-% einer Tensidkomponente der Zusammensetzung
(A1) 1 bis 4 Gew.-% an anionischen Tensiden aus der Klasse der Sulfonate und der Seifen, die als Alkalisalze vorliegen,
(A2) 16 bis 34 Gew.-% an nichtionischen Tensiden mit einem Stockpunkt von höchstens 10 °C, die alkoxylierte lineare Alkohole bzw in 2-Stellung methylverzweigte Alkohole mit 10 bis 18 C-Atomen oder deren Gemische sind,
(B) 10 bis 35 Gew.-% an komplexierend wirkenden bzw. Erdalkalimetallionen bindenden Buildersalzen,
(C) 15 bis 40 Gew.-% Natriummetasilikat,
(D) 8 bis 25 Gew.-% an bleichend wirkenden Persalzen, bzw. Perhydratsalzen, ,
(E) bis zu 15 Gew.-% an sonstigen Waschmittelbestandteilen,
(F) weniger als 3 Gew.-% Wasser,
mit der Maßgabe, daß die Summe der Komponenten (B + C) = 30 bis 60 Gew.-% beträgt.

2. Mittel nach Anspruch 1, dadurch gekennzeichnet, daß der Anteil der Komponente (A1) 1,5 bis 3 Gew.-% beträgt.

3. Mittel nach Anspruch 1 oder 2, dadurch gekennzeichnet, daß ,die Komponente (A1) aus 1 bis 2,8 Gew.-% C₁₀₋₁₃-Alkylbenzolsulfonat und zu 0,2 bis 1,5 Gew.-% an Seifen aus gesättigten bzw. einfach ungesättigten C₁₂₋₂₂-Fettsäuren zusammengesetzt ist.

4. Mittel nach einem oder mehreren der Ansprüche 1 bis 3, dadurch gekennzeichnet, daß die Komponente (A2) aus alkoxylierten, gesättigten oder einfach ungesättigten linearen bzw. in 2-Stellung methylverzweigten C₁₀₋₁₈-Alkoholen mit 2 bis 10 Ethylenglykolethergruppen oder deren Gemische besteht, und daß deren Anteil 18 bis 30 Gew.-% beträgt.

5. Mittel nach Anspruch 4, dadurch gekennzeichnet, daß der Stockpunkt der Komponente A2 unter 8 °C liegt.

6. Mittel nach einem oder mehreren der Ansprüche 1 bis 5, dadurch gekennzeichnet, daß die Komponente (B) feinkristalline Zeolithe vom Typ NaA enthält, wobei deren Anteil nicht mehr als 25 Gew.-% beträgt.

7. Mittel nach einem oder mehreren der Ansprüche 1 bis 6, dadurch gekennzeichnet, daß die Komponente (B) das Natriumsalz der Nitrilotriessigsäure (NTA) und/oder das Natriumsalz der 1-Hydroxy-ethan-1,1-diphosphonsäure (HEDP) und/oder das Natriumsalz des Copolymeren aus Acrylsäure und Maleinsäure enthält, wobei deren Anteil insgesamt 10 bis 20 Gew.-% beträgt.

8. Mittel nach einem oder mehreren der Ansprüche 1 bis 7, dadurch gekennzeichnet, daß die Komponente (C) die Zusammensetzung NapO:SiO₂ = 1:0,9 bis 1:1,1 aufweist, wobei deren Anteil 20 bis 35 Gew.-% beträgt.

9. Mittel nach einem oder mehreren der Ansprüche 1 bis 8, dadurch gekennzeichnet, daß die Komponente (D) aus Natriumperboratmonohydrat besteht, wobei dessen Anteil 10 bis 20 Gew.-% beträgt.

10. Mittel nach einem oder mehreren der Ansprüche 1 bis 9, dadurch gekennzeichnet, daß sein Wassergehalt weniger als 2 Gew.-% beträgt.

11. Verfahren zur Herstellung eines flüssigen bis pastösen, phosphatfreien Waschmittels gemäß Anspruch 1, dadurch gekennzeichnet, daß man die Feststoffe (B) bis (E) in der flüssigen Komponente (A) dispergiert und auf eine Teilchengröße zwischen 5 und 80 µm, vorzugsweise 10 bis 50 µm vermahlt.

## Claims

1. A liquid to paste-form phosphate-free detergent containing - based on the detergent -
(A) 20 to 35% by weight of a surfactant component having the following composition:
(A1) 1 to 4% by weight anionic surfactants from the class of sulfonates and soaps present as alkali metal salts,
(A2) 16 to 34% by weight nonionic surfactant with a pour point of at most 10°C in the form of alkoxylated linear alcohols or 2-methyl-branched alcohols containing 10 to 18 carbon atoms or mixtures thereof,
(B) 10 to 35% by weight builder salts which have a complexing effect of which bind alkaline earth metal ions,
(C) 15 to 40% by weight sodium metasilicate,
(D) 8 to 25% by weight bleaching per salts of perhydrate salts,
(E) up to 15% by weight other detergent ingredients,
(F) less than 3% by weight water,
with the proviso that the sum of components (B + C) = 30 to 60% by weight.

2. A detergent as claimed in claim 1, characterized in that it contains 1.5 to 3% by weight of component (A1).

3. A detergent as claimed in claim 1 or 2, characterized in that component (A1) consists of 1 to 2.8% by weight C₁₀₋₁₃ alkyl benzenesulfonate and 0.2 to 1.5% by weight soaps of saturated or monounsaturated C₁₂₋₂₂ fatty acids.

4. A detergent as claimed in one or more of claims 1 to 3, characterized in that component (A2) consists of alkoxylated, saturated of monounsaturated, linear of 2-methyl-branched C₁₀₋₁₈ alcohols containing 2 to 10 ethylene glycol ether groups or mixtures thereof and makes up 18 to 30% by weight of the detergent.

5. A detergent as claimed in claim 4, characterized in that the pour point of component (A2) is below 8°C.

6. A detergent as as claimed in one or more of claims 1 to 5, charaterized in that component (B) contains finely crystalline zeolites of the NaA type, of which the percentage content is not more than 25% by weight.

7. A detergent as claimed in one or more of claims 1 to 6, characterized in that component (B) is the sodium salt of nitrilotriacetic acid (NTA) and/or the sodium salt of 1-hydroxyethane-1,1-diphosphonic acid (HEDP) and/or the sodium salt of the copolymer of acrylic acid and maleic acid, of which the total percentage content is 10 to 20% by weight.

8. A detergent as claimed in one or more of claims 1 to 7, characterized in that component (C) has the composition Na₂O:SiO₂ = 1:0.9 to 1:1.1, their percentage content being 20 to 35% by weight.

9. A detergent as claimed in one or more of claims 1 to 8, characterized in that component (D) consists of sodium perborate monohydrate of which the percentage content is 10 to 20% by weight.

10. A detergent as claimed in one or more of claims 1 to 9, characterized in that it has a water content of less than 2% by weight.

11. A process for the production of the liquid to paste-form phosphate-free detergent claimed in claim 1, characterized in that the solids (B) to (E) are dispersed in the liquid component (A) and ground to a particle size of 5 to 80 µm and preferably 10 to 50 µm.

## Revendications

1. Composition de lavage liquide à pâteuse, dépourvue de phosphate, ayant une teneur, rapportée à chaque fois à la composition de lavage, en
- A) 20 à 35 % en poids d'un composant tensio-actif de composition,
(A1) 1 à 4 % en poids d'agents tensio-actifs anioniques choisis dans la classe des sulfonates et des savons, qui existent sous forme de sels alcalins,
(A2) 16 à 34 % en poids d'agents tensio-actifs non ioniques avec un point de solidification au plus de 10°C, qui sont des alcools linéaires alcoxylés ou des alcools ramifiés par un méthyle en position 2, avec 10 à 18 atomes de carbone ou leurs mélanges,
B) 10 à 35 % en poids de sels de structuration à action complexante ou qui se lient aux ions de métaux alcalino-terreux,
C) 15 à 40 % en poids de métasilicate de sodium,
D) 8 à 25 % en poids de persels à action blanchissante ou de sels de perhydrates,
E) jusqu'à 15 % en poids des constituants accessoires de composition de lavage,
F) moins de 3 % en poids d'eau,
avec la restriction que la somme des composants (B + C) s'élève de 30 à 60 % en poids.

2. Composition selon la revendication 1, caractérisée en ce que la fraction des composants (A1) s'élève de 1,5 à 3 % en poids.

3. Composition selon la revendication 1 ou 2, caractérisée en ce que les composants (A1) sont composés de 1 à 2,8 % en poids d'alcoylbenzènesulfonate en C₁₀ à C₁₃ et pour 0,2 à 1,5 % en poids de savons à base d'acides gras saturés ou simplement insaturés en C₁₂ à C₂₂.

4. Composition selon l'une ou plusieurs des revendications 1 à 3, caractérisée en ce que le composant (A2) est formé d'alcools en C₁₀ à C₁₈ alcoxylés, saturés ou simplement insaturés, linéaires ou ramifiés par un méthyle en position 2, avec 2 à 10 groupes éthers d'éthylèneglycol ou leurs mélanges, et en ce que leur quantité s'élève à 18 à 30 % en poids.

5. Composition selon la revendication 4, caractérisée en ce que le point de solidification du composant A2 se situe en-dessous de 8°C.

6. Composition selon l'une ou plusieurs des revendications 1 à 5, caractérisée en ce que le composant (B) renferme de la zéolite finement cristallisée du type NaA, dont la quantité ne s'élève pas à plus de 25 % en poids.

7. Composition selon l'une ou plusieurs des revendications 1 à 6, caractérisée en ce que le composant (B) renferme le sel de sodium d'acide nitrilotriacétique (NTA) et/ou le sel de sodium de l'acide 1-hydroxy-éthane-1,1-diphosphonique (HEDP) et/ou le sel de sodium du copolymère à base d'acide acrylique et d'acide maléique, dont la quantité s'élève au total de 10 à 20 % en poids.

8. Composition selon l'une ou plusieurs des revendications 1 à 7, caractérisée en ce que le composant (C) possède la composition Na₂O/SiO₂ : 1:0,9 à 1:1,1, dont la quantité s'élève de 20 à 35 % en poids.

9. Composition selon l'une ou plusieurs des revendications 1 à 8, caractérisée en ce que le composant (D) est formé de perborate de sodium-monohydrate dont la quantité s'élève de 10 à 20 % en poids.

10. Composition selon l'une ou plusieurs revendications 1 à 9, caractérisée en ce que sa teneur en eau s'élève à moins de 2 % en poids.

11. Procédé d'obtention d'une composition de lavage, liquide à pâteuse, dépourvue de phosphate, selon la revendication 1, caractérisé en ce que l'on disperse les solides (B) à (E) dans le composant liquide (A) et que l'on broye à une taille de particules comprise entre 5 et 80 µm, de préférence de 10 à 50 µm.
